# EUROPÄISCHE PATENTSCHRIFT

(11) **EP 0 042 913 B1**
(45) Veröffentlichungstag und Bekanntmachung des Hinweises auf die Patenterteilung: **17.09.1986**
(21) Anmeldenummer: 81102235.9
(22) Anmeldetag: 25.03.1981
(51) Int. Cl.: G04G 7/02, G04G 5/00

(54) **Verfahren zum automatischen Stellen autonomer Funkuhren mit Hilfe eines Zeitzeichens**
Process for the automatic setting of radio clocks aided by time signals
Procédé pour la remise à l'heure d'une horloge commandée par radio à l'aide de signaux horaires

(30) Priorität: 19.06.1980 DE 3022949
(43) Veröffentlichungstag der Anmeldung: 06.01.1982
(73) Patentinhaber: Schulz, Werner, Dipl.-Ing., D-6140 Weinheim (DE)
(72) Erfinder: Schulz, Werner, Dipl.-Ing., D-6140 Weinheim (DE)
(74) Vertreter: Katscher, Helmut, Dipl.-Ing.

## Beschreibung

Die Erfindung betrifft ein Verfahren gemäss dem Oberbegriff des Patentanspruchs 1. Die Verfahren aller bekannten Funkuhren lassen sich in drei Kategorien einteilen:
1. Synchronisation;
2. Triggering;
3. Demodulation und Direktanzeige einer codierten Zeitinformation.

Zur ersten Kategorie gehören Analog- oder Digitaiuhren, deren interne Zeitbasis ständig oder nur zeitweise mittels Frequenz- bzw. Phasenvergleich korrigiert wird (DE-B-1 773 406). Es sind auch Anwendungen bekannt, bei denen die Zeitbasis der Uhr von der Trägerfrequenz eines Senders oder mehrerer Sender abgeleitet ist. Hierbei ist dann noch eine Umschaltung auf eine zweite Zeitbasis erforderlich, damit eine Gangreserve bei Wegfall der Funkkontrolle gegeben ist (Funkschau 1977, H.3, S. 137). Dabei ist der Fangbereich, der in dem zur Steuerung der Gebrauchsuhr angewandten Phasenvergleich benutzt wird, in der Grössenordnung von 100 ms.

Bei einer bekannten elektronischen Synchronuhr mit Gangreserve (CH-A-540521) dient ein Zähler zur Ermittlung der mittleren Frequenzabweichung zwischen der Oszillatorfrequenz und der Netzfrequenz während einer langen Messperiode. Die Oszillatorfrequenz wird in Abhängigkeit von der gespeicherten Frequenzabweichung nachgeregelt, deren Veränderung beim Ausfall der Netzspannung verhindert ist. Hierbei handelt es sich um ein Synchronisationsverfahren, das einen zeitlich überwiegenden, meist ständigen Empfang der Referenzfrequenz erfordert; es handelt sich nicht um ein Triggerverfahren mit nur kurzzeitigem Empfang eines Senderzeitzeichens.

Zur zweiten Kategorie gehören Digitaluhren, die als autonome Funkuhren mit mehr oder weniger grosser Genauigkeit ohne Funkkontrolle laufen und um 0 Uhr, d.h. periodisch, mittels eines Senderzeitzeichens durch Zählerrückstellung auf Sollzeit gestellt werden (Elektor 1974, S. 7-79, 7-80).

Bekannt ist eine Funkuhr mit Mitternachtsdetektor («Funkschau», Heft 26/1979, S. 1527-1531), die jedoch keine Korrektur der Oszillatorfrequenz und auch keine Korrektur der Anzeige in dem Sinne ermöglicht, dass zu jedem beliebigen Zeitpunkt eine Korrektur der Anzeige erfolgen kann. Hier besteht die Korrektur der Gangabweichung einer Uhr nur darin, dass die Uhr, die einen digitalen Zähler darstellt, um Mitternacht auf Null gestellt wird. Eine solche Korrektur durch Nullstellen ist nur zu dem Zeitpunkt möglich, in dem das Zeitzeichen den Nullwert liefert. Unter einer echten Anzeigekorrektur muss aber verstanden werden, dass zu jedem beliebigen Zeitpunkt die dann jeweils zutreffende Korrektur möglich sein muss. Ausserdem kann die Gangabweichung, besonders kurz vor 0 Uhr, verhältnismässig grosse Werte annehmen; bei Wegfall der Funkkontrolle ist daher die Gangreserve verhältnismässig kurz. Da die Triggerung immer um 0 Uhr erfolgt, können Störungen, die regelmässig zu dieser Zeit ebenfalls auftreten, nicht ausgeblendet werden.

Die dritte Kategorie unterteilt sich in zwei Verfahren: der Uhrzeitsender wird entweder ständig empfangen, oder der Uhrzeitsender dient nur zeitweise zum Einstellen der Uhr.

Bei einem bekannten Verfahren der eingangs genannten Art, das der genannten dritten Kategorie zuzuordnen ist (DE-A-2 715 096), erfolgt die Bestimmung der jeweiligen Gangabweichung nicht periodisch. Die innerhalb eines Zeitintervalls entstandene Gangabweichung der Uhr wird durch Bilden der Differenz zweier Zählerinhalte festgestellt und gespeichert. Dabei enthält ein Zähler den aktuellen Anzeigewert der Uhr, der andere Zähler die empfangene, codierte Zeitinformation eines Uhrzeitsenders. Die Differenz der beiden Zählerinhalte ist ein Mass für die Vorherbestimmung des nächsten Einschaltzeitpunktes des Empfängers, zu dem die Differenz erneut gebildet wird. Da die Uhrzeitsender ständig Zeitsignale aussenden, ist auch ein Fangbereich nicht erforderlich. Das jeweilige Zeitintervall zwischen den einzelnen Einschaltpunkten des Empfängers, zu denen das codierte Zeitsignal decodiert wird, ist zu der ermittelten Zähler-Differenz umgekehrt proportional.

Die Anwendung einer Differenzzeitmessung ist ebenfalls bekannt (DE-A-2851 223), wobei die Gangabweichung einer Uhr in Sekundenschritten innerhalb eines längeren Zeitraumes mit Hilfe eines Zeitzeichens manuell als Differenzzeit gemessen und gespeichert wird, wonach die Uhr innerhalb der nächsten, gleichen Zeitintervalle ihre gespeicherte Gangabweichung automatisch korrigiert.

Aufgabe der Erfindung ist es daher, ein Verfahren der im Oberbegriff angegebenen Art zu schaffen, das sowohl bei digital arbeitenden als auch bei quasi-analog anzeigenden Uhren zu jedem beliebigen Zeitpunkt eine Korrektur der Gangabweichung und der sie verursachenden Grösse ermöglicht, bei dem Störungseinflüsse weitgehend eliminiert werden und die Notwendigkeit entfällt, dass das gesendete Signal eine codierte Zeitinformation darstellt.

Diese Aufgabe wird mit den kennzeichnenden Merkmalen des unabhängigen Anspruchs gelöst.

Durch die Begrenzung der Möglichkeit zum Empfang des Zeitzeichens auf einen vorgegebenen zeitlichen Fangbereich wird sichergestellt, dass während der übrigen Zeit auftretende Störungen vollständig ohne Einfluss auf den Korrekturvorgang bleiben. Durch die zeitliche Trennung von Messung und Korrektur wird die Möglichkeit der Wirkung eines Störsignals wesentlich verringert. Die erfindungsgemäss vorgesehene Speicherung der jeweils nach Grösse und Richtung ermittelten Gangabweichung ermöglicht es, auch bei dem wahrscheinlichsten Störfall, nämlich dem Ausfall eines Senderzeitzeichens, beispielsweise infolge von ungünstigen Empfangsbedingungen bei Funkübermittlung, trotzdem noch eine brauchbare Korrektur vorzunehmen, indem die Korrektur der Anzeige in Abhängigkeit von den zuletzt gespeicherten Messwerten für die Gangabweichung erfolgt. In dem hier beschriebenen Verfahren wird die Gangabweichung der Uhr nach Grösse und Richtung mit Hilfe eines Senderzeitzeichens innerhalb definierter, gleichbleibender Zeitintervalle gemessen, gespeichert und im Anschluss daran zur Korrektur der Gangabweichung sowie der Oszillatorfrequenz der Uhr benutzt. Das Einschalten des Empfängers, das Festlegen des zeitlichen Fangbereichs für das Senderzeitzeichen, das Erzeugen eines periodischen Zeitsignals, das im gleichen Zeitrhythmus wie das Senderzeitzeichen erscheint, das Erzeugen der Messimpulse zur Ermittlung der Gangabweichung sowie die Ableitung der Korrekturparameter wird ebenfalls mit Hilfe dieser Oszillatorfrequenz vorgenommen. Bei Ausfall des Senderzeitzeichens geschieht die Korrektur der Anzeige mit den zuletzt gespeicherten Werten von Grösse und Richtung der Gangabweichung weiter, während die Korrektur der Oszillatorfrequenz verhindert ist. Hieraus resultiert die sehr grosse Gangreserve bei Wegfall der Funkkontrolle. Man kann nämlich davon ausgehen, dass sich Umwelteinflüsse auf den Oszillator nicht sprunghaft ändern. Die Gangabweichung der Uhr, die bereits einige Male korrigiert wurde, ist nahe 0 und wird auch nach Ausfall des Senderzeitzeichens die gleiche Tendenz aufweisen.

Unter Senderzeitzeichen soll ein Sender-Zeitsignal kurzer Dauer verstanden werden, dem die Aufgabe zukommt, die von einem Sender bereitgestellte Zeitreferenz, einen Referenzpunkt auf einer definierten Zeitskala, zu übertragen. Es handell sich dabei um eine Modulationsschwingung mit meist mehreren Zeitmarken, die demoduliert lediglich einen Impuls darstellt, der die ausgesandte Zeitreferenz mit einer bestimmten Unsicherheit reproduziert (z.B. beim Rundfunk üblich: «Mit dem letzten Ton des Zeitzeichens war es ... Uhr»). Dieses Demodulationsergebnis, als Einzelimpuls, darf nicht mit einer codierten Zeitinformation verwechselt werden, die in Form eines Impulscodes den Text eines Uhrzeitwertes überträgt.

Unter «Funkuhren» sollen auch solche Uhren verstanden werden, bei denen die Übermittlung des Senderzeitzeichens drahtgebunden erfolgt, beispielsweise wie bei Uhrenanlagen üblich.

Die kurze Einschaltdauer des Empfängers gemäss Anspruch 2 bewirkt auch eine Energieeinsparung gegenüber solchen Verfahren, bei denen der Empfänger ständig oder mehrere Minuten pro Tag eingeschaltet ist.

Gemäss Anspruch 3 wird durch den definierten Oszillatorabgleich die Störsicherheit der Uhr dadurch erhöht, dass das störanfällige Senderzeitzeichen vor dem periodischen Zeitsignal erscheint. Die berechnete Gangabweichung bis zur nächsten Korrektur ist daher nicht 0, sondern geringfügig negativ. Die Tendenz der Gangabweichung wird damit von den Umwelteinflüssen unabhängig gehalten. In Richtung auf eine negative Gangabweichung wird deshalb korrigiert, damit das Senderzeitzeichen in der ersten Hälfte des Fangbereichs erscheint, wodurch die Störsicherheit grösser als im umgekehrten Fall ist. Störimpulse, die hauptsächlich im Empfangskanal auftreten, können nämlich nur vor Eintreffen des Senderzeitzeichens Wirkung erzielen.

Weitere vorteilhafte Ausgestaltungen des Erfindungsgedankens sind Gegenstand der abhängigen Ansprüche 4-7.

Im einzelnen erreicht man mit dem erfindungsgemässen Verfahren folgende Vorteile:
1. Die Gangreserve bei Wegfall der Funkkontrolle ist sehr gross.
2. Das Verfahren ist sowohl bei Digitaluhren als auch bei quasianalog anzeigenden Uhren mit Schrittmotor anwendbar.
3. Der Empfänger ist nur wenig länger als der zeitliche Fangbereich eingeschaltet, woraus eine hohe Störsicherheit und Energieersparnis resultieren.
4. Es muss kein spezieller Uhrzeitsender empfangen werden, was die Auslegung des Empfängers vereinfacht.
5. Die Korrektur muss nicht um 0 Uhr erfolgen, sondern ist frei wählbar. Dadurch lassen sich Störungen, die zu bestimmten Tageszeiten auftreten, ausblenden.
6. Uhrzeitgrenzen spielen keine Rolle.
7. Die Verlagerung des Empfängers aus der Uhr in handelsübliche Rundfunk- oder Fernsehgeräte ist möglich. Dadurch können preiswertere Funkuhren gefertigt werden.
8. In Uhrenanlagen können Nebenuhren zeitzeichengesteuert werden, wodurch auch dieser Uhrentyp störsicher und mit hoher Gangreserve arbeitet.
9. Die Berücksichtigung von Sommer- und Winterzeit ist möglich.
10. Bei der Uhrenfertigung kann man auf den Oszillatorabgleich verzichten.

Die Erfindung wird nachfolgend anhand der Figuren an einem Ausführungsbeispiel näher erläutert.

Fig. 1 zeigt das zeitliche Ablaufdiagramm des Verfahrens;
Fig. 2 zeigt das zu Fig. 1 gehörige Blockschaltbild des Verfahrens;
Fig. 3 zeigt das Impulsdiagramm zur Anzeigekorrektur;
Fig. 4 zeigt das Blockschaltbild des Zeitsignal-Empfängers;
Fig. 5 zeigt ein komplettes Funkuhrkonzept;
Fig. 6 zeigt die Verlagerung des Zeitsignal-Empfängers in handelsübliche Rundfunk-/Fernsehempfänger;
Fig. 7 zeigt das Funktionsprinzip einer Uhrenanlage nach dem erfindungsgemässen Verfahren;
Fig. 8 zeigt die weitere Ausgestaltung einer Uhrenanlage nach dem erfindungsgemässen Verfahren und
Fig. 9 zeigt ein geeignetes Sender-Zeitsignal für das erfindungsgemässe Verfahren.

Das Ablaufdiagramm in Figur 1 zeigt in einem zeitlichen Ablaufdiagramm die Schaltfolge der wichtigsten Signalleitungen aus dem Blockschaltbild nach Fig.2. Diese Signalleitungen sind mit eingekreisten Bezugsnummern versehen. Das nachfolgend näher beschriebene Blockschaltbild nach Fig. 2 dient lediglich der Funktionsbeschreibung des Verfahrens, wird in der Praxis aber durch ein Computerprogramm ersetzt.

Die Gangabweichung der Uhr (49) wird von der Frequenzkonstanz des Oszillators (30) bestimmt. Um diese messen zu können, muss der Vergleich mit einem als «richtig» geltenden Zeitintervall möglich sein. Da es keine absolut richtige Zeitskala gibt, muss man für Uhrenanwendungen die «Amtiiche Zeit» zugrunde legen, die von den Rundfunk-/Fernsehanstalten/Uhrzeitsendern zur Zeit mit uneinheitlichen Sender-Zeitsignalen verbreitet wird. Im folgenden soll jedoch angenommen werden, dass ein einheitliches, automatisch auswertbares Sender-Zeitsignal von allen Rundfunk-/Fernsehanstalten ausgestrahlt wird, damit das hier beschriebene Verfahren voll zur Geltung kommt.

Die Inbetriebnahme der Uhr erfolgt mit Hilfe des Schalters (f), der die Startautomatik (48) und den Zeitsignal-Empfänger (45) einschaltet. Sollte die Uhr (49) bereits laufen, wird sie mittels der Stoptaste (e) angehalten. Bei quasianalog anzeigenden Uhren wird das Zeigerwerk auf die Referenzzeit gestellt oder an dieser Stelle angehalten. Das nächste Zeitzeichen (3), (5) gelangt über die Startautomatik (48) in die Uhr (49) und stellt dort alle Register - entsprechend der vorgegebenen Zeitreferenz - auf Sollwert und startet den Zeitzähler. Die Uhr (49) läuft jetzt mit der Genauigkeit ihres Quarzoszillators (30) selbsttätig, also ohne Senderbeeinflussung, bis zum Eintreffen des nachfolgenden Zeitzeichens (3), (5) weiter. Gleichzeitig mit dem ersten empfangenen Zeitzeichen (3), (5) wird über die Resetleitung der Startautomatik (48) der Ruhezustand hergestellt: über das Oder-Gatter (41) wird das Flipflop (47) zurückgestellt, womit der Zeitzeichenausgang vom Und-Gatter (46) verriegelt ist; über das Oder-Gatter (36) wird der Taktzähler (40) auf 0 gestellt und das Flipflop (38) in die Ruhelage gebracht, damit über das Und-Gatter (39) der Zeittakt 1 nicht in den Taktzähler (40) gelangen kann; über das Oder-Gatter (35) wird die Einschaltstufe (43), (44) des Zeitsignal-Empfängers (45) in Stellung «Aus» gebracht; weiter werden die Register in der Stellogik (31) auf Sollwert gesetzt und die Inhalte von Vorzeichenspeicher (23) und Differenzzeitspeicher (26) auf 0 gestellt. Etwas später schaltet man mit dem Schalter (f) den Zeitsignal-Empfänger (45) und die Startautomatik (48) wieder aus, womit der Startvorgang beendet ist. Ein zeitlich vorgewähltes Signal 1 von der Uhr (49) schaltet den Zeitsignal-Empfänger (45), z.B. nach 23 Stunden/59 Minuten, über die Einschaltstufe (43), (44) ein und öffnet das Und-Gatter (39) mit Hilfe des Flipflops (38), damit der Zeittakt 1 in den Taktzähler (40) gelangen kann. Das zeitlich nächste Signal (2) wird vom Taktzähler (40) geliefert, gibt über das Flipflop (47) und das Und-Gatter (46) den Zeitzeichenausgang des Zeitsignal-Empfängers (45) frei, stellt die Register im Differenzzeitmesser (24) und in der Prioritätslogik (21) zurück und gibt über die Und-Gatter (22), (25) den Übertrag der Informationen aus Prioritätslogik (21) und Differenzzeitmesser (24) zum Vorzeichenspeicher (23) und Differenzzeitspeicher (26) frei. Die Prioritätslogik (21) erwartet jetzt das Zeitzeichen (3), (5) oder das periodische Zeitsignal (4) vom Taktzähler (40). Kommt das periodische Zeitsignal (4) vor dem Zeitzeichen (5), ergibt sich ein positives Vorzeichen in der Prioritätslogik (21) (das Signal zum Vorzeichenspeicher führt z. B. das Potenzial H), im umgekehrten Fall ergibt sich ein negatives Vorzeichen (das Signal zum Vorzeichenspeicher führt z.B. das Potential L). Diese Ausdrucksweise soll als Definition aufgefasst werden. Mit Eintreffen des 1. Signals (3) oder (4) wird der Differenzzeitmesser (24) von der Prioritätslogik (21) gestartet, wobei Zählimpulse des Zeittakts 2, die vom Taktzähler (40) an den Differenzzeitmesser (24) und an die Korrekturstufe (27) führen, gezählt werden und die Auflösung der Zeitmessung für die Gangabweichung der Uhr (49) bestimmen. Die Differenzzeitmessung wird von dem zuletzt eintreffenden Signal (4) oder (5) über den Weg der Prioritätslogik (21) wieder beendet. Das Signal (7) vom Taktzähler (40) verriegelt anschliessend über Oder-Gatter (41), Flipflop (47), Und-Gatter (46) das Zeitzeichen (3), (5). Das nächste Ausgangssignal (8) des Taktzählers (40) schaltet über Oder-Gatter (35), Flipflop (43), Oder-Gatter (44) den Zeitsignal-Empfänger (45) aus und überträgt mit demselben Signal (8) die Messwerte aus Prioritätslogik (21) und Differenzzeitmesser (24) über die Und-Gatter (22), (25) in den Vorzeichenspeicher (23) und Differenzzeitspeicher (26). Nachdem diese Daten an der Korrekturstufe (27) stabil anstehen und ausgewertet wurden, kann der Korrekturbeginn über die Signalleitung (9) vom Taktzähler (40) aus eingeleitet werden. Die Korrektur der Anzeige geschieht mit Hilfe der Impulsstufe 1 (29) der Impulsstufe 2 (33) und des Oder-Gatters (37) derart, dass die im Vorzeichen- ,speicher (23) und Differenzzeitspeicher (26) festgehaltenen Werte der Gangabweichung wieder rückgängig gemacht werden. Hierbei formt die Impulsstufe 1 (29) den Zeittakt 1 (Figur 3a) des Oszillators (30) in eine Rechteckschwingung mit dem Impulsverhältnis 4 um (Figur 3b). Diese Rechteckschwingung gelangt im Normalfall über das Oder-Gatter (37) und das Entstörfilter (42) als Zeittakt zur Uhr (49). Ging die Uhr (49) laut Messergebnis zu schnell, wird dieser Zeittakt von der Korrekturstufe (27) über das Oder-Gatter (28) in der Impulsstufe 1 (29) so lange unterdrückt, bis die gemessene Gangabweichung wieder ausgeglichen ist. Ging die Uhr (49) laut Messergebnis zu langsam, wird von der Korrekturstufe (27) über das Oder-Gatter (32) der Mittenimpuls zum Zeittakt (Figur 3c) in der Impulsstufe 2 (33) freigegeben, wobei das Summensignal mit dem Impulsverhältnis 2 (Figur 3d) über das Oder-Gatter (37) so lange zur Uhr (49) gelangt, bis die gemessene Gangabweichung wieder ausgeglichen ist. Parallel zur Korrektur der Anzeige empfiehlt sich die Korrektur der Oszillatorfrequenz, z. B. auf digitale Weise, wie in der DE-A-2 362 470 beschrieben und in Figur 5 schematisch dargestellt. Die Korrekturstufe (27) wirkt rechnenderweise in diesem Oszillatorzweig der Gangabweichung der Uhr (49) entgegen, so dass ein geschlossener Regelkreis entsteht. Die Beendigung aller Korrekturvorgänge wird von der Korrekturstufe (27) mit dem Signal (10) angezeigt, welches über das Oder-Gatter (36) die Rückstellung des Taktzählers (40) und des Flipflops (38) bewirkt. Nach einem Zeitzeichenausfall erreicht der Zähler im Differenzzeitmesser (24) seinen Maximalwert und setzt mit seinem Ausgangssignal (6) das Flipflop (34). Der Übertragimpuls (8) ist dadurch wirkungslos, so dass die anschliessende Anzeigekorrektur mit den zuletzt gespeicherten Werten im Vorzeichenspeicher (23) und Differenzzeitspeicher (26) erfolgt. Die Oszillatorkorrektur ist vom Flipflop (34) aus verhindert, der Regelkreis wird also unterbrochen, damit die hohe Gangreserve erhalten bleibt. Die Signalleitung «Sommer-Winterzeit» von der Uhr (49) zur Stellogik (31) setzt voraus, dass es sich um eine computergesteuerte Datumsuhr handelt. H-Potential entspricht z.B. Sommerzeit, L-Potential Winterzeit. Der Potentialwechsel auf dieser Signalleitung verursacht den gezielten Stellvorgang um jeweils eine Stunde mit Hilfe des vorher beschriebenen Verfahrens für die Anzeigekorrektur. Da dieser Stellvorgang verhältnismässig lange dauert, und in dieser Zeit die Aussage der Uhrenanzeige unkorrekt ist, sollte die Anzeigeauflösung in jedem Fall eine Sekunde betragen, damit optisch erkennbar wird: die Uhr läuft zu schnell bzw. die Uhr steht. Diese Signalisierung genügt Uneingeweihten, auch ohne Bedienungsanleitung, um die Anzeige unberücksichtigt zu lassen.

Am störanfälligsten ist das Zeitzeichen (3), (5), dessen Signalweg einer genaueren Untersuchung unterzogen wurde. Störimpulse ausserhalb des Fangbereichs (Figur 1) wirken sich nicht aus. Störimpulse innerhalb des Fangbereichs wirken sich nur aus, wenn sie vor Eintreffen des Zeitzeichens (3), (5) entstehen. Tritt dieser Fall ein, so ist die Wahrscheinlichkeit gross, dass es sich um eine Dauerstörung handelt, d.h., die Wahrscheinlichkeit einer Störimpulsreihe, die sich über den gesamten Fangbereich erstreckt, ist gross. Dabei wirkt sich aber nur der erste Störimpuls aus, der der unteren Toleranzgrenze (Figur 1) am nächsten liegt. Es wird also ein Nachgehen der Uhr simuliert. Sorgt man nun beim automatischen Oszillatorabgleich dafür, dass die Uhr tatsächlich nachgeht, dann wird - trotz falsch interpretierter Zeitzeichen - sich der Fangbereich auch nach mehrmaligen Störungen noch innerhalb der erlaubten Absolutzeit des Zeitzeichens (3), (5) befinden. Anders ausgedrückt: das Zeitzeichen (3) wird in der ersten Hälfte des Fangbereichs erwartet, wobei einem Störimpuls nur ein kleiner Wirkungszeitraum zur Verfügung steht. Zu beachten ist, dass sich der Fangbereich mit dem periodischen Zeitsignal (4) in Bezug auf das Zeitzeichen 3, 5 ändert, während das Zeitzeichen (3), (5) selbst als stillstehend zu betrachten ist.

In Fig. 4 ist das detaillierte Blockschaltbild des Zeitsignal-Empfängers (45) dargestellt. Der Rundfunkempfänger (61) ist, wie bei der Aufzählung der Vorteile beschrieben, einfach aufgebaut. Die Senderabstimmung erfolgt spannungsgesteuert. Der Empfänger-Mikrocomputer (68) stellt den Rundfunkempfänger (61) nach Einschalten durch das Oder-Gatter (44) und der Stromzufuhr (64) automatisch auf den stärksten Sender ein. Dies geschiehtz. B. durch Auswerten der Regelspannung, die über den Verstärker (62) und über den A/D-Wandler (66) dem Empfänger-Mikrocomputer (68) zugeführt wird. Das Computerprogramm fährt zunächst den gesamten Empfangsfrequenzbereich mit Hilfe der über den D/A-Wandler (65) umgeformten Abstimmspannung ab und speichert die zugehörigen Regelspannungswerte. Anschliessend wird der Rundfunkempfänger (61) bei dem Sender mit der grössten Feldstärke eingerastet, um die Wahrscheinlichkeit eines ungestörten Empfangs zu erhöhen. Wird, wie zur Zeit, das Sender-Zeitsignal von allen Sendern zu fast jeder vollen Stunde ausgestrahlt, besteht auch in Uhrzeit-Grenzgebieten die Möglichkeit, einen benachbarten Sender, der ausserhalb der Uhrzeit-Grenze liegt, zu empfangen, was mit codiert gesendeten Signalen nicht möglich ist. Einen mehrmaligen Zeitzeichenausfall kann der Empfänger-Mikrocomputer (68) einfach registrieren, da er ausserdem die Aufgabe der Zeitzeichendecodierung wahrzunehmen hat. In diesem Fall sucht er sich den nächst starken Sender.

Soll der Rundfunkempfänger (61) gleichzeitig als Radiouhr verwendet werden, empfiehlt sich eine Umschaltung auf Handbetrieb mittels des Schalters (g). Der gerade eingestellte Sender wird dann auch als Zeitsignal-Sender verwendet. In dieser Betriebsart muss die Startautomatik (48) über das Und-Gatter (68) verriegelt sein, und der Empfänger-Mikrocomputer (68) auf eine andere Programmschleife umgeschaltet werden. Es kann evtl. die Notwendigkeit bestehen, einen bestimmten Sender (z.B. Uhrzeitsender) als Zeitsignal-Sender von Hand zu suchen. Dieser kann dann mit der Taste (h) gespeichert werden, wonach gewährleistet ist, dass der Empfänger-Mikrocomputer (68) diesen Sender immer automatisch anwählt. MitTaste (i) istdiese Betriebsart wieder rückgängig zu machen: Wenn das Programm bei Abfrage der Speicherstelle für vorgegebenen Sender eine 0 erkennt, wird wieder der Sender mit der grössten Feldstärke angewählt. Das zu decodierende Sender-Zeitsignal (Nf) (Figur 9) wird im Verstärker (63) so hoch verstärkt, dass es als Rechteckspannung mit definierten Logikpegeln zu verwenden ist. Das Flipflop (67) verbessert die Decodierbarkeit, da es die Zeichenirequenz (Nf) halbiert und für ein exaktes Impulsverhältnis von 2 sorgt.

Das einfachste und preisgünstigste Konzept einer Uhrenanlage nach diesem Verfahren erhält man mit einer Hauptuhr nach Figur 5 und quasi- analog anzeigenden Nebenuhren mit Schrittmotor (82). Die Steuerung der Nebenuhren erfolgt über nur eine Signalleitung, die den Sekundentakt mit Korrektur an jede Nebenuhr führt. Die Installation der Nebenuhren beschränkt sich also auf eine Doppelader - ohne Stromversorgung -, so dass sich dieses Verfahren z.B. in explosionsgefährdeten Anlagen empfiehlt.

Ähnlich einfach ist eine Uhrenanlage nach diesem Verfahren entsprechend Figur7. Die Hauptuhr ist wieder nach Figur 5 konzipiert, die Nebenuhren ebenso, jedoch fehlt bei letzteren der Zeitsignal-Empfänger (45). Die Steuerung der Nebenuhren erfolgt jetzt mit Hilfe des Zeitzeichens. Im Gegensatz zu vorigem Konzept arbeiten die Nebenuhren störsicherer, müssen nach einem Hauptuhrenausfall nicht gestellt werden (Ausnutzung der hohen Gangreserve) und können auch mit Digitalanzeige (81) ausgerüstet sein.

Nebenuhren sind oft an schlecht zugängigen Stellen angebracht und extremen Umwelteinflüssen ausgesetzt, so dass besonders bei diesem Uhrentyp der Service einfach sein sollte. Da es sich bei dem vorliegenden Verfahren ohnehin um eine computergesteuerte Uhr handelt, ist es ohne besonderen Aufwand möglich, Ausgänge für den Datenaustausch (Anzeigewert) über genormte Schnittstellen zwischen Haupt- und Nebenuhren vorzusehen. Ein solches Beispiel zeigt Figur 8. Die Steuerung der Nebenuhren geschieht auch hier wieder mit Hilfe des Zeitzeichens, also störsicher mit hoher Gangreserve, nur ist jetzt noch zusätzlich die Möglichkeit gegeben, durch zyklische Abfrage aller Nebenuhren das fehlerhafte Arbeiten einer Nebenuhr im zentralen Überwachungsraum anzuzeigen. Nach erfolgtem Service ist ein gezielter Stellvorgang von der Hauptuhr aus möglich. Voraussetzung hierfür ist die Adressierung jeder Nebenuhr von der Hauptuhr aus und das einfache Einstellen und Erkennen der spezifischen Adresse an der Nebenuhr. Diese Aufgabenstellung lässt sich verhältnismässig einfach durch Codierschalter (91) (Figur 8) lösen. Man hat dann auch die Möglichkeit, Stellvorgänge für Sommer- und Winterzeit von der Hauptuhr aus vorzunehmen.

Automatische Nachstellverfahren für autonome Funkuhren müssen für den ungünstigsten Fall dimensioniertsein. Ein grosser Fangbereich bedeutet aber Störanfälligkeit und höheren Energiebedarf der Funkuhr, da der Zeitsignal-Empfänger länger eingeschaltet ist. Nach dem heutigen Stand der Technik lassen sich sehr gute Resonatoren herstellen, die die tägliche Gangabweichung einer Uhr gering halten. Die grösste Abweichung entsteht bei einem Zeitskalensprung, also bei Schaltsekunden, mit dem die Funkuhr ständig rechnen muss und der ihr gesamtes Konzept verschlechtert. Es bietet sich daher an, von dem Verfahren einer Schaltsekunde zum Teil abzuweichen und die Anpassung der mittleren Sonnenzeit an die gemittelte Atomzeit in kleineren Zeitskalensprüngen vorzunehmen. Günstig ist die Aufteilung der Schaltsekunde in 8 (2³) gleiche Teile, also in 0,125 Sekunden-Schritten, die vor dem errechneten Zeitpunkt in 8 aufeinanderfolgenden Tagen, den letzten Kalendertagen eines UTC-Monats (UTC = Coordinated Universal Time), vorzugsweise Ende Juni oder Ende Dezember, berücksichtigt werden. Dabei bleibt das generelle Prinzip der Schaltsekunde erhalten, auf das man sich international geeinigt hat. Wird mehr als ein Sender-Zeitsignal pro Tag gesendet (es sollten mindestens 2 sein, die um 12 Stunden versetzt sind), dann muss die Berücksichtigung eines Zeitskalensprungs in jedem Sender-Zeitsignal eines Mess-Zeitintervalls (z.B. eines Tages) auf dieselbe Art berücksichtigt werden. Aufgrund praktischer Erfahrungen kann man davon ausgehen, dass eine Korrektur der Funkuhr pro Tag ausreicht. Um periodische Störer, die regelmässig zu einer Tageszeit stören, auszuschalten, ist es zweckmässig, auf ein zweites Sender-Zeitsignal zurückgreifen zu können. Dies hat auch den Vorteil, dass man bei der ersten Inbetriebnahme oder nach einem Servicefall der Funkuhr nicht von einer einzigen Tageszeit abhängig ist. Es sollte daher das einheitliche Sender-Zeitsignal zu zwei festen Tageszeiten, die um 12 Stunden versetzt sind, jeweils ausgestrahlt werden. Aus den vielfältigen Möglichkeiten für ein geeignetes Sender-Zeitsignal, das eine automatische Auswertung gewährleistet, wurde eine Lösung ausgearbeitet, die den Aufbau einfacher Zeitzeichencoder sowie -decoder gestattet, akustisch wahrnehmbar ist und nur drei Sekunden Zeitdauer in Anspruch nimmt (Figur 9). Die Nf-Modulationsfrequenz von 1000 Hz wurde gewählt, da sie in der Nachrichtentechnik für viele Parameter als Bezugsfrequenz dient und ausserdem hörbar gemacht werden kann. Die gewählte Dauer von insgesamt drei Sekunden stellt einen günstigen Kompromiss zwischen unnötig lang (damit störanfällig) und zu kurz (damit ungenügende Selektion aus einem beliebigen NF-Signal) dar. Weiter ist hervorzuheben, dass alle massgebenden Zeiten mit Binärteilern von einer üblichen «Uhrenfrequenz», z. B. 2¹⁵ Hz oder 2²² Hz, ableitbar sind, wofür es genügend Resonatoren gibt. Dieser Vorteil bezieht sich sowohl auf die Zeitzeichencoderals auch -decoderschaltung. Die gleich gewählten Zeitabschnitte kommen auch einer Computerauswertung entgegen, da mit Programmschleifen oder Unterprogrammen gearbeitet werden kann.

## Patentansprüche

1. Verfahren zum automatischen Stellen autonomer Funkuhren mit Hilfe eines Senderzeitzeichens (3), das in einem Senderzeitzeichen-Empfänger (45) empfangen wird, mit einer Korrektur der Gangabweichung und der Oszillatorfrequenz in Abhängigkeit von gespeicherten Messwerten, wobei die Korrektur der Oszillatorfrequenz und eine Veränderung der gespeicherten Messwerte bei einem Senderzeitzeichen-Ausfall nicht geschieht, gekennzeichnet durch die Verfahrensschritte:
A) die innerhalb eines definierten, gleichbleibenden Zeitintervalls entstandene Gangabweichung der Funkuhr wird periodisch nach Grösse und Richtung gemessen und gespeichert;
B) das Senderzeitzeichen (3) wird innerhalb eines definierten, im Vergleich zu dem Zeitintervall sehr kurzen Fangbereichs empfangen, dessen Grenzen von der Oszillatorfrequenz der Funkuhr abgeleitet sind;
C) zwischen einer Zeitreferenz im empfangenen Senderzeitzeichen (3) und einem Bezugspunkt in einem in der Funkuhr periodisch erzeugten internen Zeitsignal (4) wird eine Differenzzeitmessung durchgeführt;
D) die in Abhängigkeit von den gespeicherten Messwerten durchgeführte Korrektur der Gangabweichung und der Oszillatorfrequenz erfolgt periodisch im Anschluss an die Differenzzeitmessung;
E) die Korrektur der Gangabweichung wird ohne eine gleichzeitige Korrektur der Oszillatorfrequenz nach einem Senderzeitzeichen-Ausfall in Abhängigkeit von den unverändert bleibenden gespeicherten Messwerten fortgesetzt.

2. Verfahren nach Anspruch 1, dadurch gekennzeichnet, dass der Senderzeitzeichen-Empfänger (45) nur wenig länger als der zeitliche Fangbereich eingeschaltet ist.

3. Verfahren nach Anspruch 1, dadurch gekennzeichnet, dass der Oszillator (30) der Funkuhr automatisch so abgeglichen wird, dass das Senderzeitzeichen (3) vor dem periodischen internen Zeitsignal (4) erscheint.

4. Verfahren nach Anspruch 1, dadurch gekennzeichnet, dass der Senderzeitzeichen-Empfänger (45) selbsttätig auf den stärksten Sender eingestellt wird, dass jedoch bei einem Zeitzeichenausfall dieses Senders entweder der nächstschwächere Sender oder ein fest vorgegebener Sender selbsttätig angewählt wird.

5. Verfahren nach Anspruch 1, dadurch gekennzeichnet, dass der Senderzeitzeichen-Empfänger (45) in einen herkömmlichen Rundfunk- oder Fernsehempfänger verlagert ist, dessen Empfängerstufen und Empfangseinrichtungen von der Funkuhr mit genutzt werden.

6. Verfahren nach Anspruch 1, dadurch gekennzeichnet, dass das Verfahren für Uhrenanlagen verwendet wird, und dass die angezeigte Uhrzeit einer Nebenuhr unter einer bestimmten, durch Codierschalter (91) gegebenen Adresse von einer Hauptuhr aus abrufbar sowie veränderbar ist.

7. Verfahren nach Anspruch 6, dadurch gekennzeichnet, dass ein Zeitskalensprung von einer Sekunde, der bei der Aussendung des Senderzeitzeichens in mehrere kleine Zeitskalensprünge aufgeteilt wird, die ihrerseits auf mehrere aufeinanderfolgende definierte Zeitintervalle verteilt werden, verarbeitet wird.

## Claims

1. Method for the automatic adjustment of autonomous radio clocks with the aid of a transmitter time mark (3) which is received in a transmitter time mark receiver (45) with a correction of the cycle deviation and of the oscillator frequency, as a function of stored measured data, in which the correction of the oscillator frequency and a change in the stored measured data does not occur if a transmitter time mark is missed, characterised by the method stages:
A) the cycle deviation of the radio clock which has arisen within a defined constant time interval is periodically measured according to its magnitude and direction, and stored;
B) the transmitter time mark (3) is received within a defined lock-in range which is very short in comparison with the time interval, the limits of which habe been derived from the oscillator frequency of the radio clock;
C) between a time reference in the transmitter time marke received (3) and a reference point in an internal time signal (4) which is produced periodically in the radio clock, a differential time measurement is carried out;
D) the correction to the cycle deviation and the oscillator frequency carried out as a function of the stored measured data takes place periodically, following on the differential time measurement;
E) the correction of the cycle deviation is continued without a simultaneous correction of the oscillator frequency after a transmitter time mark has been missed as a function of the stored measured data which remains unaltered.

2. Method according to Claim 1, characterised by the fact that the transmitter time mark receiver (45) is only switched on for a little longer than the time lock-in range.

3. Method according to Claim 1, characterised by the fact that the oscillator (30) of the radio clock is automatically aligned in such a way that the transmitter time mark (3) appears before the periodic internal time signal (4).

4. Method according to Claim 1, characterised by the fact that the transmitter time mark receiver (45) is automatically adjusted to the strongest transmitter, that if a time mark is, however, missed by this transmitter, either the next strongest transmitter or a preselected transmitter is automatically addressed.

5. Method according to Claim 1, characterised by the fact that the transmitter time mark receiver (45) is moved into a standard radio or television receiver, the receiver stages and receiver equipment of which are also used by the radio clock.

6. Method according to Claim 1, characterised by the fact that the method is used for clock installations and that the clock time indicated on a secondary clock can be addressed and changed from a main clock under a particular address given by coding switch (91).

7. Method according to Claim 6, characterised by the fact that a time scale jump of one second is processed which, during the transmission of the transmitter time mark, is divided up into several small scale jumps which are, on their part, distributed over several successive defined time intervals.

## Revendications

1. Procédé pour le réglage automatique d'horloges radiocommandées autonomes à l'aide d'un signal horaire émis (3) qui est capté dans un récepteur (45) du signal horaire émis, moyennant une correction de la déviation de la courbe de réponse et de la fréquence de l'oscillateur en fonction de valeurs expérimentales mémorisées, la correction de la fréquence de l'oscillateur et une modification des valeurs expérimentales mémorisées n'étant pas effectuées dans le cas d'une défaillance du signal horaire émis, caractérisé par les étapes opératoires:
A) la déviation de la courbe de réponse de l'horloge radiocommandée, créée pendant un intervalle de temps défini et constant, est mesurée périodiquement selon sa grandeur et son sens et est mémorisée;
B) le signal horaire émis (3) est capté pendant un intervalle de temps défini, très court par rapport à l'intervalle de temps précité, dont les limites sont déduites de la fréquence de l'oscillateur de l'horloge radiocommandée;
C) une mesure de temps différentielle est effectuée entre une référence de temps dans le signal horaire capté (3) et un point de repère dans un signal horaire (4) interne, produit périodiquement dans l'horloge radiocommandée;
D) la correction de la courbe de réponse et de la fréquence d'oscillateur, effectuée en fonction des valeurs expérimentales mémorisées, est pratiqué périodiquement, à la suite de la mesure de temps différentielle;
E) la correction de la courbe de réponse est poursuivie sans correction simultanée de la fréquence de l'oscillateur, après une défaillance du signal horaire émis, en fonction des valeurs expérimentales mémorisées invariables.

2. Procédé selon la revendication 1 caractérisé en ce que le récepteur (45) du signal horaire émis n'est enclenché que légèrement plus longtemps que l'intervalle de temps de captation.

3. Procédé selon la revendication 1 caractérisé en ce que l'oscillateur (30) de l'horloge radiocommandée est automatiquement ajusté de manière telle que le signal horaire émis (3) apparaît avant le signal horaire interne périodique (4).

4. Procédé selon la revendication 1 caractérisé en ce que le récepteur (45) du signal horaire émis est automatiquement réglé sur l'émetteur le plus puissant mais en ce que, lors d'une défaillance du signal horaire émis par cet émetteur, l'émetteur plus faible suivant ou un émetteur préalablement déterminé est choisi par ledit récepteur (45).

5. Procédé selon la revendication 1 caractérisé en ce que le récepteur (45) du signal horaire émis est logé dans un récepteur de radiodiffusion ou de télévision classique dont les étapes de réception et les dispositifs de réception sont également mis à profit par l'horloge radiocommandée.

6. Procédé selon la revendication 1 caractérisé en ce qu'on utilise le procédé pour des installations d'horloge et en ce que l'heure affichée par une horloge secondaire est interrogeable et modifiable par une horloge principale, sous une certaine adresse constituée par des interrupteurs de codage (91).

7. Procédé selon la revendication 6 caractérisé en ce qu'on traite un saut d'une seconde sur l'échelle de temps, saut qui est réparti en plusieurs petits sauts sur l'échelle de temps, lors de l'émission du signal horaire émis, ces petits sauts étant de leur côté répartis sur plusieurs intervalles de temps définis successifs.
